# EUROPÄISCHE PATENTSCHRIFT

(11) **EP 1 199 436 B1**
(45) Veröffentlichungstag und Bekanntmachung des Hinweises auf die Patenterteilung: **15.09.2004**
(21) Anmeldenummer: 01107696.5
(22) Anmeldetag: 28.03.2001
(51) Int. Cl.: E06B 3/673, E06B 3/667

(54) **Halterungs- und Montagevorrichtung für Abstandhalterrahmen von Isolierglasscheiben**
Holding and assembling device for spacer frames of insulating glazing units
Dispositif de montage et de support pour cadres espaceurs de vitrages isolants

(30) Priorität: 20.10.2000 DE 10052157
(43) Veröffentlichungstag der Anmeldung: 24.04.2002
(73) Patentinhaber: R & R Sondermaschinen GmbH, 90579 Langenzenn (DE)
(72) Erfinder: Apfelthaler, Harald, 90579 Langenzenn (DE)
(74) Vertreter: Kern, Wolfgang, Dipl.-Ing.

(56) Entgegenhaltungen:
- EP-A- 1 045 101
- US-A- 5 161 401

## Beschreibung

Die Erfindung betrifft eine steuerbare Halterungs- und Montagevorrichtung mit einem Montagerahmen und auf diesem verfahren Traversen zur Befestigung von Sprossen und Sprossenkreuzen an Abstandhalterrahmen von Isolierglasscheiben, gemäß dem Oberbegriff des Anspruchs 1.

Bei der Befestigung von Sprossen und Sprossengittern in Abstandhalterrahmen von Isolierglasscheiben wurden bisher manuelle Montagetische benutzt, auf denen die Abstandhalterrahmen fixiert wurden. Nach dem Einlegen der Sprossen bzw. des Sprossengitters und deren Ausrichtung mittels optischer Hilfslinien bzw. integrierter Maßbänder waren eine manuelle Fixierung dieser Teile im Abstandhalterrahmen und daraufhin ihre Befestigung mittels Befestigungsklammem oder Nägel durch Druckluftpistolen erforderlich, die diese Befestigungsmittel von außen durch den Abstandhalterrahmen hindurchgeschossen haben, wobei auf der Rahmeninnenseite im Bereich der Sprosse bzw. Sprossengitters Kunststoffstopfen Verwendung fanden, durch die hindurch die Befestigungsmittel in die Sprosse bzw. Sprossengitter eintraten.

Bei einer aus der EP 1 045 101 bekannten Vorrichtung zur Herstellung von Abstandhalterrahmen mit Sprossen einer Isolierverglasung wird ein Montagetisch als ebenes Auflager benutzt, der zumindest einen auf einer Schiene verfahrbaren Schlitten mit einem ersten, vertikal tieferliegenden Auflager für den Abstandhalterrahmen und einem dem ersten Auflager in Richtung des Tisches vorgeordneten, vertikal höheren, zweiten Auflager für die Sprossen sowie eine Einrichtung zum seitlichen Abstützen der Sprossen aufweist.

Obgleich diese bekannte Vorrichtung die Montage von Sprossen und Sprossenkreuzen in Abstandhalterrahmen von Isolierglasscheiben bereits erheblich mechanisiert bzw. funktionalisiert und somit quantitativ und qualitativ optimiert, bleiben noch Montageschritte unberücksichtigt, die für eine Automatisierung des Montageprozesses notwendig sind.

Diese Nachteile werden auch nicht mit der aus der US-A-5 106 1401 bekannten Biegevorrichtung für Abstandhalterrahmen beseitigt, obgleich diese Vorrichtung auch mit einer Abstandhalterrahmen-Niederhaltevorrichtung mit mit Hilfe eines Motors beweglichen Klemmbacken versehen ist.

Die Aufgabe der Erfindung besteht deshalb darin, eine Halterungs- und Montageeinheit für den genannten Zweck zu entwickeln, die gewissermaßen automatisch und programmgesteuert positioniert und ausgerichtet wird, um den Befestigungsvorgang, insbesondere Anschraubvorgang, ohne manuelle Tätigkeiten zu bewerkstelligen. Diese zu schaffende Einheit soll so gestaltet sein, daß sich eine oder mehrere Vorrichtungen an einem Montagerahmen auf den an diesem befindlichen Traversen anordnen und bewegen lassen. Die Positionierung von Rahmen und Sprosse bzw. Sprossengitter soll also für den gesamten Montagevorgang automatisch erfolgen können.

Zur Lösung dieser Aufgabe dient erfindungsgemäß eine Vorrichtung gemäß dem Oberbegriff des Anspruchs 1, die sich kennzeichnet durch eine mit einer Greifereinheit verbundene Abstandhalterrahmen-Niederhaltevorrichtung, die mit der Greifereinheit programmgesteuert zusammenwirkt, wobei die Greifereinheit einen in Bezug auf die Abstandhalterrahmen-Niederhaltevorrichtung beweglichen Tastfinger zur Abtastung der Oberkante des Abstandhalterrahmens aufweist.

Mit Hilfe dieser Vorrichtung werden alle Fehlerquellen, die durch menschlichen Einfluß auftreten können, eliminiert, so daß es zu einer deutlichen Reduzierung der Kosten kommt sowie auch zu einer erheblichen Verkürzung der Montagezeit und zu einer Verringerung der Aussschußquote. Dadurch, daß die entwickelte Vorrichtung auch in nahezu vertikalen Arbeitsebenen operieren kann, ist sie optimal an die Produktionsverhältnisse von Isolierglas angepaßt und trägt darüber hinaus zu einer wesentlichen Reduzierung des Platzbedarfs bei, wenn sie an entsprechend ausgebildeten Montagerahmen in Verbindung mit dort angeordneten Traversen Verwendung findet.

Eine weitere vorteilhafte Ausgestaltung der Erfindung ist im Unteranspruch gekennzeichnet.

Darüber hinaus sollen die Bewegungen der Befestigungseinheit, die als Schraubereinheit ausgebildet ist, der Abstandhalterrahmen-Niederhaltevorrichtung, der Klemmbackenvorrichtung, der Greifereinheit und der mit einer Traverse des Montagerahmens gekoppelten Abstandhalterrahmen-Auflagevorrichtung miteinander so vemetzt sein, daß sie vor dem eigentlichen Anschraubvorgang den Abstandhalterrahmen und die in diesem zu befestigenden Sprossen bzw. das Sprossenkreuz mittels Schritt- und Steuermotoren in die gewünschte Bearbeitungsposition bringen und dort bis zur Beendigung des Bearbeitungsvorganges arretieren.

Durch den Einsatz hochpräziser Führungssysteme, die mit einem elektronischen Abtastsystem ausgerüstet sind, werden ständig die Positionen von Abstandhalterrahmen und Sprossen sowie Sprossenkreuzen einerseits und Bearbeitungswerkzeugen andererseits verglichen und eventuelle Maßabweichungen sofort korrigiert. Dabei wurden durch den Einsatz spezieller Drehmomentkupplungen und elektronischer Sensoren sowohl der Schraubvorgang wie auch die Einschraubtiefe überwacht.

Die Erfindung wird nachfolgend anhand von Figur 1 des in der Zeichnung dargestellten Ausführungsbeispiels, das in schematischer Darstellung die Kombination der wesentlichen Elemente und der Halterungs- und Montagevorrichtung im Betriebszustand zeigt, näher erläutert.

Die steuerbare Halterungs- und Montagevorrichtung 1 arbeitet mit einer zu einem nicht dargestellten Montagerahmen gehörenden Abstandhalter-Rahmenauflagevorrichtung 16 zusammen, die mit einer ebenfalls zu diesem Montagerahmen gehörenden und auf ihm verfahrbar angeordneten Traverse 3 fest verbunden ist. Die Rahmenauflagevorrichtung 16 nimmt einen Abstandhalterrahmen 4 einer noch herzustellenden Isolierglasscheibe auf, auf dessen Innenseite ein Sprossenkreuz 13 befestigt werden soll. Sowohl der Abstandhalterrahmen als auch das Sprossenkreuz sind Hohlprofile und in der Zeichnungsfigur im Querschnitt bzw. Längsschnitt dargestellt. Die Befestigung erfolgt mit Hilfe eines Kunststoffstopfens 2, der in das stirnseitige Ende einer der Sprossen, die das Sprossenkreuz 13 bilden, eingesteckt wird und mit seinem Endflansch auf der Stirnseite aufliegt, so daß er nicht in den Sprossenhohlraum hineinrutschen kann, sowie einer von einer Schraubereinheit 22 über eine schlauchförmige pneumatische Schraubenzufuhrvorrichtung 25 gelieferte Schraube 3, die in die Außenwand 5 des Hohlprofils des Abstandhalterrahmens 4 mit Hilfe der Schraubereinheit eingeschraubt wird, den Hohlraum des Abstandhalterrahmens durchdringt und durch die Innenwandseite 6 dieses Rahmens hindurch in den Stopfen 2 eintritt, der im Hohlraum der Sprosse fest verankert ist oder beim Anschrauben verankert wird.

Die Schraubereinheit 22 ist sowohl höhen- als auch seitenverstellbar auf einem Lagerschlitten 24 längs der Traverse 3 des Montagerahmens verfahrbar, so daß sie mit ihrem Kopf 31 auf die Außenseite des festgeklemmten und niedergehaltenen Abstandhalterrahmens 4 zwecks Anschraubens der Sprosse bzw. des Sprossenkreuzes 13 gegen den Rahmen 4 ausrichtbar ist.

Die Schraubereinheit 22, die in ihrer Gesamtheit mit 14 bezeichnet ist, ist zur Durchführung der obigen Operationen mit einer Führungsschiene 26 verbunden und auf einer höhenverstellbaren Platte 23 längs- und querbeweglich gelagert. Die Längsbewegung der Schraubereinheit erfolgt in Richtung des Doppelpfeils F und damit auch die Längsbewegung der Schraube 3, die durch den Doppelpfeil G angedeutet ist.

Der Abstandhalterrahmen 4 selbst muß vor der Befestigung der Sprosse bzw. Sprossenkreuzes 13 innerhalb des nicht gezeigten Montagerahmens festgelegt werden, damit eine präzise Positionierung der Montagevorrichtung, insbesondere der Schraubereinheit 22 und damit eine präzise Befestigung des Stopfens mit Hilfe der einzuschraubenden Schraube erfolgen kann. Dieses Festlegen geschieht durch eine sogenannte Abstandhalterrahmen-Niederhaltevorrichtung 15, die zu diesem Zweck auf bzw. über dem Abstandhalterrahmen 4 in Richtung des Doppelpfeils H verschiebbar gelagert ist und letzteren zwischen sich und der mit der Traverse 3 verbundenen Abstandhalterrahmen-Auflagevorrichtung 16 einspannt.

Zur genauen Positionierung und Festspannung der Sprossen bzw. des Sprossenkreuzes 13 dient eine Klemmbackenvorrichtung 17, die mit Hilfe eines Klemmbackenzylinders 30 in Richtung des Doppelpfeils L verfahrbar ist und zwischen sich das Sprossenkreuz einspannt. Der Klemmbackenzylinder 30 ist mit einer Greifereinheit 27 verbunden, die ihrerseits einen in bezug auf die Abstandhalterrahmen-Niederhaltevorrichtung 15 beweglichen Tastfinger 29 zur Abtastung der Oberkante des Abstandhalterrahmens 4 aufweist. Andererseits ist diese Greifereinheit 27 in bezug auf die Traverse 3 des Montagerahmens und einen an dieser befindlichen Tastfinger 28 bewegbar. Diese Bewegungsmöglichkeiten der Greifereinheit 27 sind durch die Doppelpfeile K und J angedeutet. Zwecks Zentrierung ist die Greifereinheit 27 aber auch mit dem Schrauber 22 verbunden, wie durch die gestrichelte Linie 7 in der Zeichnung angedeutet.

Da die Arbeitsweise der steuerbaren Halterungs- und Montagevorrichtung programmgesteuert und automatisiert ist, wobei die einzelnen Bewegungen mittels Schritt- und Steuermotoren aber auch sonstigen bekannten pneumatischen und elektrischen Vorrichtungen ausgelöst und geführt werden, ist eine Vernetzung der Bewegungen der Schraubereinheit 22, der Abstandhalterrahmen-Niederhaltevorrichtung 15, der Klemmbackenvorrichtung 17, der Greifereinheit 27 sowie der mit der Traverse 3 des Montagerahmens gekoppelten Abstandhalterrahmen-Auflagevorrichtung 16 gegeben, so daß sichergestellt ist, daß vor dem Anschraubvorgang der Abstandhalterrahmen 4 und die in diesem zu befestigenden Sprossen bzw. das zu befestigende Sprossenkreuz 13 in die gewünschte Anschraubposition gebracht und dort bis zur Beendigung des Schraubvorganges arretiert werden. In der Zeichnung ist somit bei 12 der Betriebszustand der erfindungsgemäßen Halterungs- und Montagevorrichtung bei festgehaltenem Abstandhalterrahmen und Sprossenkreuz 13 vor dem Verfahren der Schraubereinheit 22 in Richtung des Abstandhalterrahmens zwecks Anschraubung des Sprossenkreuzes zu sehen.

## Patentansprüche

1. Steuerbare Halterungs- und Montagevorrichtung (1) mit einem Montagerahmen und auf diesem verfahrbaren Traversen (3) zur Befestigung von Sprossen und Sprossenkreuzen (13) an Abstandhalterrahmen (4) von Isolierglasscheiben, mit einer Abstandhalter-Rahmenauflagevorrichtung (16) zur Aufnahme eines zu bearbeitenden Abstandhalterrahmens, einer Klemmbackenvorrichtung (17) zum Festklemmen der in den Abstandhalterrahmen einzubauenden Sprosse bzw. des einzubauenden Sprossenkreuzes (13), einer sowohl höhen- als auch seitenverstellbaren Befestigungseinheit (22), deren Kopf auf die Außenseite des festgeklemmten und niedergehaltenen Abstandhalterrahmens (4) zur Befestigung der Sprosse bzw. Sprossenkreuzes auf der Rahmeninnenseite gegen den Rahmen ausrichtbar ist, **gekennzeichnet durch** eine mit einer Greifereinheit (27) verbundene Abstandhalterrahmen-Niederhaltevorrichtung (15), die mit der Greifereinheit (27) programmgesteuert zusammenwirkt, wobei die Greifereinheit (27) einen in Bezug auf die Abstandhalterrahmen-Niederhaltevorrichtung (15) beweglichen Tastfinger (29) zur Abtastung der Oberkante des Abstandhalterrahmens (4) aufweist.

2. Vorrichtung nach Anspruch 1, **dadurch gekennzeichnet, daß** die Greifereinheit (27) in Bezug auf eine Traverse (3) des Montagerahmens und einen an dieser beweglichen Tastfinger (28) bewegbar ist.

## Claims

1. Controllable holding and mounting device (1) comprising a mounting frame and a tie-bar movably supported thereon for fixing the muntins and muntin crosses (13) to a spacer frame of an insulated glass window, provided with a positioning laying-on device (16) for supporting a spacer frame to be treated, a gripping jaw device (17) for gripping said muntin to be installed or said muntin cross (13) to be installed, a fastening device (22) adjustable both in its vertical and lateral directions, the head thereof is alignable relative to the outside wall of the spacer frame (4) being gripped and held down in order to fixing the muntin or muntin cross, respectively, to the inner wall of the frame, **characterized by** a distance positioning supporting device (15) connected to a claw unit (27) cooperating with said distance positioning supporting device in a program controlled manner and provided with a sensor pin (29) movable with respect to said distance positioning supporting device, which sensor pin being adapted to scan the upper surface of the spacer frame (4).

2. Device according to claim 1, **characterized in that** the claw unit (27) is movable with respect to a tie-bar (3) of the muntin frame as well as to a sensor pin (28) movable on said tie-bar.

## Revendications

1. Dispositif commandé (1) de maintien et de montage comportant un châssis de montage et des traverses (3) pouvant être déplacées sur celui-ci, pour la fixation de montants et de croisillons (13) dans des cadres intercalaires (4) de vitres isolantes, comportant un dispositif de support (16) du cadre intercalaire destiné à accueillir un cadre intercalaire à traiter, un dispositif à mors de serrage (17) destiné à serrer le montant ou le croisillon (13) à installer dans le cadre intercalaire, une unité de fixation (22) mobile à la fois verticalement et latéralement, dont la tête peut être alignée par rapport au cadre, sur le côté extérieur du cadre intercalaire (4) serré et maintenu en appui vers le bas, en vue de fixer le montant ou croisillon du côté intérieur du cadre, **caractérisé par** un dispositif (15) de maintien du cadre intercalaire en appui vers le bas, relié à une unité à grappin (27), et qui coopère avec l'unité à grappin (27) sous le contrôle d'un programme, l'unité à grappin (27) comportant un doigt palpeur (29) mobile par rapport au dispositif de maintien (15) du cadre intercalaire, destiné à palper le bord supérieur du cadre intercalaire (4).

2. Dispositif selon la revendication 1, **caractérisé en ce que** l'unité à grappin (27) peut être déplacée par rapport à une traverse (3) du châssis de montage, et à un doigt palpeur (28) mobile monté sur celle-ci.
